# EUROPÄISCHE PATENTSCHRIFT

(11) **EP 1 462 726 B1**
(45) Veröffentlichungstag und Bekanntmachung des Hinweises auf die Patenterteilung: **27.04.2011**
(21) Anmeldenummer: 04003687.3
(22) Anmeldetag: 18.02.2004
(51) Int. Cl.: F24C 7/08, F24C 15/06, H01H 9/02, B32B 27/28, G09F 13/08, B60R 11/02

(54) **Geräteblende mit beleuchtbarer Anzeigevorrichtung**
Illuminable switch-panel for household appliance
Panneau d'un commutateur illuminable, pour appareils électro-domestiques

(30) Priorität: 24.03.2003 DE 10313049
(43) Veröffentlichungstag der Anmeldung: 29.09.2004
(73) Patentinhaber: BSH Bosch und Siemens Hausgeräte GmbH, 81739 München (DE)
(72) Erfinder: Fleissner, Reinhard, 83352 Altenmarkt (DE); Huber, Ernst, 83308 Trostberg (DE); Meierhofer, Rudolf, 83352 Altenmarkt (DE)

(56) Entgegenhaltungen:
- DE-A1- 10 143 485

## Beschreibung

Die vorliegende Erfindung betrifft eine Geräteblende mit einer beleuchtbaren Anzeigevorrichtung gemäß Oberbegriff des Patentanspruchs 1.

Schalter- oder Frontblenden für elektrische Geräte umfassen meist einen Träger aus transparentem Material, bspw. aus Glas, der an einer zum Geräteinneren weisenden Seite mit einer dunklen Beschichtung versehen ist. Oftmals ist die Blende mit einer nicht transparenten Bedruckung oder Beschichtung versehen, die für ein bestimmtes, gewünschtes äußeres Erscheinungsbild sorgt. Meist ist die Beschichtung relativ dunkel gewählt. Sind Status- und/oder Betriebsanzeigen vorgesehen, sind hierfür jeweils Aussparungen in der nichttransparenten Beschichtung notwendig. Diese Aussparungen können jeweils in einer Öffnung für ein dahinter liegendes Leuchtmittel bestehen. Ggf. können die Aussparungen auch eine Negativkontur für eine gewünschte Symbolik aufweisen, die bei aktiviertem Leuchtmittel von außen erkennbar wird. Bei ausgeschaltetem Leuchtmittel erscheint die relativ dunkle Blende für den Betrachter weitgehend homogen. Die Symbolik ist hierbei meist nicht erkennbar.

Aus DE-GM 75 38 571 ist ein Leuchtanzeigeband mit auf einer Frontplatte aufgedruckten Symbolen, Bezeichnungen oder dergleichen für Herd-Schaltpulte bekannt. Die transparente Frontplatte umfasst eine weitgehend transparente, dunkle Zwischenbeschichtung, die eine weiße, einen diffusen Lichtdurchtritt bewirkende Beschichtung trägt. Mit dieser Anordnung soll bei ausgeschalteten Anzeigeleuchten eine Reflexion von äußeren Lichtstrahlen verhindert und eine zweifelsfreie Unterscheidung zwischen Ein- und Ausschaltzustand ermöglicht werden.

DE 197 30 827 C2 beschreibt weiterhin eine Schalterblende mit einem lichtdurchlässigen Träger, bei dem Flächenteile mit einer Farbe beschichtet sind. Die Farbe enthält Farbstoffe, die nur für begrenzte Lichtwellenlängenbereiche durchlässig sind. Hierdurch soll erreicht werden, dass ausgeschaltete Anzeigenleuchten von außen nicht erkennbar sind und nur im eingeschalteten Zustand durch die Schalterblende hindurch in Erscheinung treten.

DE 101 43 485 A1 behandelt eine Frontblende eines Ekektrogerätes, bei der über einen wenigstens 3-Stufigen Schichtaufbau eine optische Tiefenwirkung in Anzeigefenstern zu erreichen ist.

Eine Aufgabe der vorliegenden Erfindung besteht darin, bei einer Geräteblende eine beleuchtbare Status- oder Betriebsanzeigensymbolik auch bei nicht aktivierter Beleuchtung von außen erkennbar zu machen.

Diese Aufgabe wird durch eine Geräteblende gemäß Anspruch 1 gelöst. Bevorzugte Weiterbildungen sind in den abhängigen Ansprüchen angegeben.

Bei der erfindungsgemäßen Geräteblende ist zwischen wenigstens einem Leuchtmittel und einer von außen sichtbaren, zumindest teilweise transparenten Sichtblende eine opake Kontrastschicht aus einem transparenten Werkstoff, vorzugsweise Kunststoff, angeordnet. Die Kontrastschicht sorgt bei nicht aktiviertem Leuchtmittel für einen hellen Kontrast gegenüber der dunkleren Sichtblende. Bei aktiviertem Leuchtmittel leuchtet dagegen die transparente Kontrastschicht in der entsprechenden Farbei des Leuchtmittels. Als Leuchtmittel kommen insbesondere Leuchtdioden, Glühlampen, Gasentladungslampen oder dergleichen in Frage. Das Leuchtmittel kann jedoch auch eine Lichtauskoppelstelle an einem stirnseitigen Ende eines Lichtwellenleiters sein, an dessen anderem, entfernteren Ende Licht einer LED, einer Glühlampe o. dgl. eingekoppelt wird.

Die Kontrastschicht ist auch bei nicht aktiviertem Leuchtmittel gut gegen die dunklere Oberfläche der Sichtblende erkennbar. Die Sichtblende kann insbesondere eine dunkel eingefärbte Beschichtung bzw. Bedruckung mit transparenten Bereichen für die Lichtaustrittsflächen umfassen. Die Lichtaustrittsflächen können insbesondere als Aussparungen in Form von Symbolen oder Grafiken ausgestaltet sein. Die erfindungsgemäße Anordnung weist hierbei den Vorteil auf, dass die Symbole oder Grafiken auch im Ruhezustand, d.h. bei ausgeschalteten Leuchtmitteln von außen gut erkennbar bleiben. Dies erleichtert die Orientierung für die Benutzer und vermeidet beim Aktivieren einer Gerätefunktion eine unnötige Suche nach dem richtigen Statussymbol bzw. der richtigen Anzeige für den jeweiligen Betriebsmodus.

Zur Erzielung des gewünschten Helligkeitskontrasts kann die Kontrastschicht aus einem geeigneten Kunststoff, insbesondere aus Polycarbonat o. dgl. bestehen, der opak, hell bzw. weiß und transparent für das hindurchtretende Licht des Leuchtmittels ist. Die Kontrastschicht kann insbesondere als Streulinse zur Erzielung eines gewünschten Streubereichs ausgebildet sein. Die Kontrastschicht kann wahlweise auch als ausgestanzte Schicht bzw. Folie, insbesondere als Klebefolie oder auch als Scheibe ausgebildet sein, die vorzugsweise direkt auf die zur Geräteinnenseite weisende Oberfläche der Sichtblende aufgebracht ist.

Die Erfindung wird nachfolgend anhand eines bevorzugten Ausführungsbeispiels unter Bezugnahme der beiliegenden Zeichnungen näher erläutert. Dabei zeigt:
- Figur 1: eine schematische Darstellung eines elektrischen Geräts mit einer frontseitigen Sichtblende und
- Figur 2: eine schematische Teilschnittdarstellung der Sichtblende.

Eine erfindungsgemäße Geräteblende wird im folgenden Zusammenhang beispielhaft anhand eines elektrischen Geräts 2 veranschaulicht, das insbesondere ein elektrisches Hausgerät wie bspw. ein Gargerät, eine Geschirrspülmaschine, eine Waschmaschine o. dgl. sein kann (Figur 1). An einer äußeren Gehäusefläche des elektrischen Geräts 2 ist eine Sichtblende 4 angeordnet, an der ein oder mehrere Bedienknebel 6 oder andere Schalter oder Eingabeeinrichtungen vorgesehen sein können. Weiterhin umfasst die Sichtblende 4 einen Anzeigebereich 8 mit einem oder mehreren beleuchtbaren Feldern und/oder Symbolen.

Der Aufbau der Sichtblende 4 und des beleuchtbaren Anzeigebereichs 8 wird nachfolgend anhand der Figur 2 verdeutlicht. Die Sichtblende 4 ist vorzugsweise aus einem weitgehend transparenten Material wie Mineral- oder Kunststoffglas, Polycarbonat oder einem anderen geeigneten Material gefertigt. An einer zur Geräteinnenseite gewandten Oberfläche ist eine Beschichtung 14 aufgebracht, durch welche das äußere Erscheinungsbild der von außen sichtbaren Sichtblende 4 bestimmt wird. Die Beschichtung 14 ist vorzugsweise dunkel und kann eine regelmäßige oder unregelmäßige Strukturierung aufweisen.

Im Anzeigebereich 8 ist eine Aussparung in Form eines transparenten Bereichs 16 vorgesehen, durch den Licht nach außen treten kann, das von einem Leuchtmittel 10 abgestrahlt wird. Das Leuchtmittel 10 ist an der zur Geräteinnenseite weisenden Seite der Sichtblende im Bereich des transparenten Bereichs 16 angeordnet. Als Leuchtmittel 10 kann nahe jede beliebige Lichtquelle verwendet werden, bspw. Leuchtdioden, Glüh- oder Gasentladungslampen o. dgl. Wahlweise kann die Lichtquelle auch an einem entfernteren Ort im elektrischen Gerät 2 angeordnet sein. In diesem Fall ist das Leuchtmittel 10 vorzugsweise eine stirnseitige Auskoppelstelle eines Lichtwellenleiters. Vorzugsweise strahlt das Leuchtmittel 12 farbiges Licht ab, um im aktivierten Zustand das Symbol bzw. die Grafik des Anzeigebereichs 8 besser erkennbar zu machen.

Zwischen Leuchtmittel 10 und transparentem Bereich 16 der Sichtblende 4 ist eine Kontrastschicht 12 angeordnet, die eine opake Struktur aufweist, und die einen hellen Kontrast zur dunkleren Beschichtung 14 bildet. Hierdurch wird erreicht, dass die spezifische Gestaltung des transparenten Bereichs 16 auch bei nicht aktiviertem Leuchtmittel 10 von einem Benutzer jederzeit erkennbar ist, was diesem die Orientierung beim Einschalten der jeweiligen Gerätefunktion erleichtert, da er bereits eine bestimmte Status- oder Betriebsanzeige erwartet. Bei einer völlig dunklen äußeren Oberfläche dagegen wäre ein ungeübter Benutzer zunächst überrascht durch die aufleuchtende Anzeige und könnte dieser unter Umständen nicht sogleich eine bestimmte Information zuordnen.

Die Kontrastschicht 12 kann insbesondere auch als Streulinse ausgebildet sein, die für die gewünschte Lichtverteilung innerhalb des Anzeigebereichs 8 sorgt. Die Kontrastschicht 12 kann je nach Fertigungsanforderungen als Scheibe oder Plättchen, als Folie, als Klebefolie oder als sonstige Beschichtung ausgebildet sein. Als Material für die Kontrastschicht 12 eignet sich insbesondere Polycarbonat, dem eine opake Struktur gegeben wurde.

Der Anzeigebereich 8 kann wahlweise ein oder mehrere Balkenanzeigen umfassen. Es können aber auch Grafiksymbole vorgesehen sein, die durch entsprechende Negativformen der Beschichtung 14 gebildet sind. Diese transparenten Bereiche 16 lassen das vom Leuchtmittel 10 abgestrahlte farbige Licht weitgehend ungehindert nach außen treten. Die erfindungsgemäße Ausbildung der Sichtblende 4 lässt die Grafik des Anzeigebereichs 8 sowohl im aktiven wie auch im passiven Zustand erkennen, wobei die Farbe des Leuchtmittels 10 für einen zusätzlichen Erkennungseffekt sorgt. Ein zusätzlicher Bedruckungsvorgang kann entfallen.

Die Sichtblende 4 mit dem darin angeordneten Anzeigebereich 8 kann wahlweise an einer Gerätefrontseite oder auch an einer Geräteoberseite, bspw. innerhalb einer Glaskeramikkochfläche angeordnet sein.

### Bezugszeichenliste

- 2: elektrisches Gerät
- 4: Sichtblende
- 6: Bedienknebel
- 8: Anzeigebereich
- 10: Leuchtmittel
- 12: Kontrastschicht
- 14: Beschichtung
- 16: transparenter Bereich

## Patentansprüche

1. Geräteblende mit beleuchtbarer Anzeigevorrichtung, insbesondere zur Status- und/oder Betriebsmodusanzeige eines elektrischen Geräts (2), mit wenigstens einem Leuchtmittel (10), das hinter einer Sichtblende (4), die eine dunkel eingefärbte Beschichtung (14) bzw. Bedruckung mit wenigstens einem transparenten Bereich (16) für wenigstens ein beleuchtbares Symbol aufweist, angeordnet ist, **dadurch gekennzeichnet, dass** zwischen dem Leuchtmittel (10) und der Sichtblende (4) eine opake Kontrastschicht (12) aus einem transparenten Werkstoff angeordnet ist, die bei nicht aktiviertem Leuchtmittel (10) hell gegen die dunklere Sichtblende (4) kontrastiert, und die bei aktiviertem Leuchtmittel (10) in der Farbe des Leuchtmittels leuchtet.

2. Geräteblende nach Anspruch 1, **dadurch gekennzeichnet, dass** die Kontrastschicht (12) aus einem hellen bzw. weißen, opaken Kunststoff, insbesondere aus Polycarbonat besteht.

3. Geräteblende nach Anspruch 1 oder 2, **dadurch gekennzeichnet, dass** die Kontrastschicht (12) als Streulinse ausgebildet ist.

4. Geräteblende nach einem der Ansprüche 1 bis 3, **dadurch gekennzeichnet, dass** die Kontrastschicht (12) als Stanzschicht, als Folie oder als Scheibe ausgebildet ist.

5. Geräteblende nach einem der Ansprüche 1 bis 4, **dadurch gekennzeichnet, dass** das Leuchtmittel (10) eine Leuchtdiode, eine Glühlampe o. dgl. ist.

6. Geräteblende nach einem der Ansprüche 1 bis 4, **dadurch gekennzeichnet, dass** das Leuchtmittel (10) ein stirnseitiges Ende eines Lichtwellenleiters ist, dessen anderes Ende mit einer LED, einer Glühlampe o. dgl. gekoppelt ist.

## Claims

1. Appliance panel with illuminatable indicating device, particularly for status and/or operating mode indication of an electrical appliance (2), with at least one lighting means (10) arranged behind a viewing panel (4) which has a dark-coloured coating (14) or printing with at least one transparent region (16) for at least one illuminatable symbol, **characterised in that** arranged between the lighting means (10) and the viewing panel (4) is an opaque contrast layer (12) of a transparent material which when the lighting means (10) is not activated has a bright contrast against the darker viewing panel (4) and when the lighting means (10) is activated lights up in the colour of the lighting means.

2. Appliance panel according to claim 1, **characterised in that** the contrast layer (12) consists of a bright or white opaque plastics material, particularly of polycarbonate.

3. Appliance panel according to claim 1 or 2, **characterised in that** the contrast layer (12) is constructed as a diffusion lens.

4. Appliance panel according to any one of claims 1 to 3, **characterised in that** the contrast layer (12) is constructed as a punched layer, a film or a pane.

5. Appliance panel according to any one of claims 1 to 4, **characterised in that** the lighting means (10) is a light-emitting diode, an incandescent bulb or the like.

6. Appliance panel according to any one of claims 1 to 4, **characterised in that** the lighting means (10) is a terminating end of an optical waveguide, the other end of which is coupled with a light-emitting diode, an incandescent bulb or the like.

## Revendications

1. Panneau d'appareil avec dispositif d'affichage illuminable, notamment pour afficher l'état et/ou le mode de fonctionnement d'un appareil électrique (2), comprenant au moins un moyen d'éclairage (10) qui est situé derrière un panneau visuel (4) pourvu d'un revêtement (14) resp. d'une impression coloré(e) comportant au moins une zone transparente (16) pour au moins un symbole illuminable, **caractérisé en ce qu'**une couche de contraste opaque (12) formée d'un matériau transparent, qui forme un contraste clair par rapport au panneau visuel (4) plus foncé lorsque le moyen d'éclairage (10) n'est pas activé et qui s'éclaire de la même couleur que le moyen d'éclairage (10) lorsque celui-ci est activé, est située entre le moyen d'éclairage (10) et le panneau visuel (4).

2. Panneau d'appareil selon la revendication 1, **caractérisé en ce que** la couche de contraste (12) est en matière plastique opaque claire resp. blanche, notamment en polycarbonate.

3. Panneau d'appareil selon la revendication 1 ou 2, **caractérisé en ce que** la couche de contraste (12) est exécutée en tant que lentille divergente.

4. Panneau d'appareil selon l'une des revendications 1 à 3, **caractérisé en ce que** la couche de contraste (12) est exécutée en tant que couche découpée, en tant que feuille ou en tant que disque.

5. Panneau d'appareil selon l'une des revendications 1 à 4, **caractérisé en ce que** le moyen d'éclairage (10) est une diode luminescente, une lampe à incandescence ou similaire.

6. Panneau d'appareil selon l'une des revendications 1 à 4, **caractérisé en ce que** le moyen d'éclairage (10) est une extrémité frontale d'un guide d'onde lumineuse dont l'autre extrémité est couplée à une DEL, une lampe à incandescence ou similaire.
